# EUROPÄISCHE PATENTSCHRIFT

(11) **EP 2 357 414 B1**
(45) Veröffentlichungstag und Bekanntmachung des Hinweises auf die Patenterteilung: **20.06.2018**
(21) Anmeldenummer: 10194432.0
(22) Anmeldetag: 10.12.2010
(51) Int. Cl.: F24C 15/16

(54) **Hausgerät zum Zubereiten von Lebensmitteln mit einer Lagerbuchse**
Domestic appliance for preparing food having a bushing
Appareil ménager destiné à la préparation d'aliments doté d'un coussinet

(30) Priorität: 21.12.2009 DE 102009055072
(43) Veröffentlichungstag der Anmeldung: 17.08.2011
(73) Patentinhaber: BSH Hausgeräte GmbH, 81739 München (DE)
(72) Erfinder: Bleier, Konrad, 76599 Weisenbach (DE); Brunner, Martin, 75172 Pforzheim (DE); Erdmann, Klaus, 27616 Heerstedt-Lohe (DE); Platt, Nils, 76351 Hochstetten (DE)

(56) Entgegenhaltungen:
- DE-A1- 19 949 239
- DE-A1-102009 002 220
- US-A- 3 657 995
- US-A- 5 162 628

## Beschreibung

Die Erfindung betrifft ein Hausgerät zum Zubereiten von Lebensmitteln, mit einer Muffel, an der zumindest eine Lagerbuchse angeordnet ist.

Bei bekannten Backöfen sind an einer Innenseite einer Muffel, welche einen Garraum begrenzt, Lagerbuchsen angeordnet, die zur Aufnahme von Traggestellen, auf denen ein Gargutträger aufgebracht werden kann, ausgebildet sind. Gegenwärtig sind diese Lagerbuchsen aus Sintermetall mit Oberflächenbeschichtung und Teilen aus Edelstahl hergestellt. Gerade bei der Verwendung der Buchsen bei Gargeräten mit Pyrolysefunktion müssen diese Buchsen noch speziell behandelt werden, um den Bedingungen beim Pyrolysebetrieb standhalten zu können. Derartige Buchsen werden in einem aufwändigen und MIM (Metal Injection Moulding) -Verfahren hergestellt und sind sehr teuer. Dennoch ist auch bei diesen Buchsen die Tauglichkeit eingeschränkt. So treten hier Abbplatzer der aufgebrachten Schutzschicht auf. Des Weiteren ist die mechanische Stabilität von herkömmlichen Buchsen aus Sinterbronze eingeschränkt und es treten Brüche auf.

Zudem ist aus dem Dokument US5162628A eine Stützvorrichtung für einen Spieß bekannt, die abnehmbar auf einer Tropfschale eines elektrischen Ofens mit Heizelementen und integrierter Mikrowelle gehalten ist und zwei gegenüberliegende Halter aufweist, die jeder einerseits gegenüber dem Spieß durch eine vom Spießdurchsetzte isolierende Ringscheibe und andererseits gegenüber der Tropfschale durch eine isolierende Basis isoliert sind, die einen Kopf, der zur Auflage auf einem Randanschlag der Tropfschale bestimmt ist, und mindestens einen Fuß mit einem geringeren horizontalen Querschnitt als der Querschnitt der Unterseite des Kopfes, der zum Durchtritt durch eine entsprechende Öffnung der Tropfschale mit einem geringen Umfangsspiel bestimmt ist, aufweist, wobei jede Öffnung einen eine Schürze bildenden heruntergezogenen Rand aufweist und die Höhe und der horizontale Querschnitt des Fußes in Abhängigkeit vom horizontalen Querschnitt der Öffnung so bemessen sind, daß bei einem Kippen der Stützvorrichtung um eine horizontale Achse durch Abstützung eines Umrißteils des Kopfes auf dem Randanschlag der Tropfschale ein der Achse gegenüberliegender Bereich des Fußes in Anschlag gegen die Schürze kommt, wodurch der Austritt des Fußes aus der Öffnung verhindert wird.

DE 10 2009 022 220 A1 offenbart ein Hausgerät gemäß dem Oberbegriff von Anspruch 1. Es ist Aufgabe der vorliegenden Erfindung ein Hausgerät zum Zubereiten von Lebensmitteln zu schaffen, welches kostengünstig hergestellt werden kann und darüber hinaus den spezifischen Anforderungen Rechnung trägt und verschleißärmer ist.

Diese Aufgabe wird durch ein Hausgerät, welches die Merkmale nach Anspruch 1 aufweist gelöst.

Die Erfindung betrifft ein Hausgerät zum Zubereiten von Lebensmitteln, welches eine Muffel aufweist, welche eine Seitenwand umfasst, in welche eine Aussparung ausgebildet ist. In diese Aussparung ist eine erfindungsgemäße Lagerbuchse oder eine vorteilhafte Ausgestaltung davon angeordnet. In die Lagerbuchse ist ein Traggestell für einen Gargutträger und/oder ein Auszugssystem einsetzbar. Der Gargutträger wird somit direkt durch das Traggestell aufgenommen oder es kann auch vorgesehen sein, dass das Auszugssystem auf dem Traggestell angeordnet ist und der Gargutträger auf dem Auszugssystem anbringbar ist. Durch eine derartige Ausgestaltung kann das Traggestell besonders stabil an dieser Keramik-Lagerbuchse gelagert werden. Die Lagerbuchse ist aus einem keramischen Material ausgebildet. Durch eine derartige Werkstoffausgestaltung der Lagerbuchse, kann diese zum einen deutlich kostengünstiger hergestellt werden und ist mechanisch sehr stabil. In besonders vorteilhafter Weise kann mit einer derartigen Materialausgestaltung der Lagerbuchse jedoch auch den unterschiedlichen Anforderungen beim Einsatz in einem Hausgerät besser Rechnung getragen werden. Gerade bei der Verwendung einer derartigen Lagerbuchse in einem Garraum eines Hausgeräts zum Zubereiten von Lebensmitteln kann somit den starken thermischen Belastungen als auch den chemischen Belastungen im Hinblick auf Korrosion und dergleichen Rechnung besser getragen werden und diesbezüglich unerwünschter Verschleiß oder sonstige Funktionsbeeinträchtigungen vermieden werden. Die Lagerbuchse ist auch deutlich leichter als die bekannten Buchsen aus Metall.

Darüber hinaus kann eine aus einem keramischen Material ausgebildete Lagerbuchse bei der Fertigung in deutlich weniger Arbeitsschritten und ohne eine zusätzliche Oberflächenbehandlung, wie dies bei den Lagerbuchsen aus dem Stand der Technik der Fall ist, erfolgen. Nicht zuletzt daraus resultiert ebenfalls eine kostengünstigere Herstellung und ein geringeres Fehlerrisiko im Herstellungsprozess.

Erstaunlicher Wiese konnte festgestellt werden, dass auch in der Form sehr spezifische Teile mit vielen Ecken und Kanten und auch Nuten, wie sie die genannte Lagerbuchse aufweist, auch aus Keramikmaterial mit ausreichender Stabilität herstellbar sind. Dies war bisher nicht möglich.

Insbesondere ist die Lagerbuchse zunächst als keramisches Zwischenprodukt ausgebildet und dann ist die Ausbildung der Nuten für die Haltefedern vorgesehen. Dies ist insbesondere durch mechanische Bearbeitung ausgebildet. Im Nachgang zu dieser Nutausbildung ist dann die Erzeugung des Endprodukts vorgesehen. Dazu ist eine Temperaturbeaufschlagung des mit Nuten ausgebildeten Zwischenprodukts über 1000°C vorgesehen und das mechanisch stabile formkomplexe Endprodukt als Lagerbuchse erzeugt. Eine zusätzliche Beschichtung mit einer nicht korridierenden Schicht ist nicht erforderlich.

Ein derartiger spezifischer keramischer Werkstoff, aus dem die Lagerbuchse ausgebildet ist, weist nicht nur im Hinblick auf die Korrosionsbeständigkeit und die größere thermische Beanspruchbarkeit auch eine zumindest gleiche mechanische Stabilität wie die herkömmlichen Lagerbuchsen auf.

Vorzugsweise ist das Keramikmaterial ein Magnesiumsilikat-Keramikmaterial. Insbesondere ist das Keramikmaterial Steatit C221. Ein derartiges Magnesiumsilikatmaterial ist gerade im Hinblick auf den Einsatz in einem Garraum eines Hausgeräts zum Zubereiten von Lebensmitteln besonders vorteilhaft und im Hinblick auf Korrosionsbeständigkeit, Temperaturbeaufschlagung und mechanische Stabilität besonders geeignet.

Es kann auch vorgesehen sein, dass das Keramikmaterial Cordierit-Keramik ist. Auch dies ist ein spezifisches Keramikmaterial, welches gerade im Hinblick auf die Verwendung der Lagerbuchse in einem Garraum entsprechende Vorteilhaftigkeit aufweist.

In weiterer Ausgestaltung kann vorgesehen sein, dass das Keramikmaterial Forsterit-Keramik ist. Auch dies ist ein entsprechend alternatives spezifisches Keramikmaterial, welches den Bedingungen in einem Garraum besonders geeignet stand hält und die entsprechende Kostenreduzierung gegenüber bekannten Lagerbuchsen gewährleistet.

Insbesondere ist die Lagerbuchse einstückig ausgebildet. Die bereits oben genannten Vorteile gegenüber der Herstellung bekannter Lagerbuchsen aus Sintermetall mit Oberflächenbeschichtung gelten hier im Besonderen.

Vorzugsweise weist die Lagerbuchse eine durchgängige Öffnung bzw. ein Loch auf, welche zur Aufnahme und Durchführung eines Teilbereichs des Hausgerätebauteils ausgebildet ist. Eine besonders mechanisch stabile Aufnahme und Lagerung ist dadurch gewährleistet.

Insbesondere umfasst die Lagerbuchse einen hinteren Verbindungsbereich zum Einführen in eine Aussparung in der Hausgerätekomponente, und umfasst darüber hinaus einen frontseitigen Anlageflansch, welcher an den Verbindungsbereich insbesondere direkt anschließt und als Anschlag an die Oberseite der Hausgerätekomponente ausgebildet ist. Durch eine derartige Ausgestaltung kann die mechanisch stabile und robuste Anbringung an der Hausgerätekomponente gewährleistet werden und durch den Anschlag auch ein unerwünschtes Verkippen oder Verdrehen vermieden werden, so dass die Lagerung des Hausgerätebauteils besonders zuverlässig und toleranzfrei erfolgen kann. Ein unerwünschtes Wackeln kann dadurch vermieden werden, da durch diese spezifische Formgebung der Lagerbuchse eine besonders stabile Fixierung an der Hausgerätekomponente gewährleistet ist.

Vorzugsweise ist an den seitlichen Außenseiten des Verbindungsbereichs jeweils ein Schlitz oder eine Nut ausgebildet. Diese ist zur Aufnahme einer Haltefeder zum Halten der Lagerbuchse in einer Öffnung einer Muffelinnenwand ausgebildet.

Durch eine derartige spezifische Materialausgestaltung mit der Lagerbuchse kann auch eine Vereinheitlichung von SR (Selbstreinigungsvorgang bzw. Pyrolyse)- und nicht SR-Bauteilen in dem Hausgerät ermöglicht werden, da durch die neue Materialausgestaltung der Lagerbuchse in beide Geräteklassen ein Preisvorteil erreicht wird.

Nicht nur ein geringeres Gewicht der aus keramischen Material ausgebildeten Lagerbuchse kann gegenüber den herkömmlichen Lagerbuchsen erreicht werden, sondern auch eine wesentlich kleinere spezifische Wärmekapazität ist durch diese Materialausgestaltung gegeben, was zu einer Verbesserung der Energieklassifizierung des Hausgeräts zum Zubereiten von Lebensmitteln, in dem eine derartige Lagerbuchse eingesetzt wird, erreicht wird.

Darüber hinaus ist eine derartig materialspezifisch ausgebildete Lagerbuchse vollständig recycelfähig und der Produktion kann ohne Einsatz von schädlichen Chemikalien erfolgen. Dadurch kann insbesondere auch beim Produktionsprozess der Lagerbuchse ein Beitrag zum Umweltschutz erfolgen.

Durch die Ausgestaltung einer einstückigen Keramik-Lagerbuchse kann auch eine integrale Bauweise erfolgen. Die Aufnahme von Auszugssystemen, KAT (Katalyt)-Blechen (Abschirmbleche, die die Seitenwand großflächig abdecken und mit Katalyt-Emaille beschichtet sind) und die Befestigung an der Innenwand, insbesondere Öffnungen, der Muffel des Backrohrs wird insbesondere mit Sicherungsfedern, beispielsweise aus Edelstahl, ermöglicht. Die Lagerbuchse wird somit durch eine derartige Feder in der Aussparung der Seitenwand der Muffel fixierend besonders positionssicher gehalten und Abrieb kann wesentlich reduziert werden, wodurch auch der Verschleiß reduziert wird.

Weitere Merkmale der Erfindung ergeben sich aus den Ansprüchen, den Figuren und der Figurenbeschreibung.

Ausführungsbeispiele der Erfindung werden nachfolgend anhand schematischer Zeichnungen näher erläutert. Es zeigen:
- Fig. 1: eine vereinfachte perspektivische Darstellung eines Ausführungsbeispiels eines erfindungsgemäßen Hausgeräts;
- Fig. 2: eine perspektivische Frontansicht einer Ausführungsform einer hinteren Lagerbuchse;
- Fig. 3: eine perspektivische Ansicht von hinten der Lagerbuchse gemäß Fig. 2;
- Fig. 4: eine perspektivische Ansicht von vorne einer Ausführungsform der vorderen Lagerbuchse; und
- Fig. 5: eine perspektivische Ansicht von hinten der Lagerbuchse gemäß Fig. 4.

In den Figuren werden gleiche oder funktionsgleiche Elemente mit den gleichen Bezugszeichen versehen.

In Fig. 1 ist in einer schematischen Darstellung ein als Backofen 1 ausgebildetes Hausgerät zum Zubereiten von Lebensmitteln gezeigt. Der Backofen 1 umfasst ein Kochfeld 2 mit vier Kochzonen 3, 4, 5 und 6. Darüber hinaus umfasst der Backofen 1 einen Garraum 7, welcher durch eine Muffel 8 begrenzt ist. Die Muffel 8 umfasst vertikale Seitenwände 9, 10 sowie eine Bodenwand 11, eine Deckenwand 12 und eine Rückwand 13. Der Garraum 7 ist frontseitig durch eine nicht gezeigte Tür verschließbar und umfasst darüber hinaus eine nicht gezeigt Bedienvorrichtung, welche Bedienelemente und eine Anzeigeeinheit aufweist.

An der Innenseite der vertikalen Seitenwände 9 und 10 sind Aussparungen 14, 15, 16 und 17 ausgebildet. Sowohl die Anzahl als auch die Position dieser Aussparungen 14 bis 17 ist lediglich beispielhaft. Darüber hinaus sind an der gegenüberliegenden vertikalen Seitenwand 10 in entsprechender Höhe und in entsprechender Anzahl entsprechende Öffnungen ausgebildet. In die Öffnungen 11 bis 17 sind Lagerbuchsen eingebracht, von denen lediglich die Lagerbuchsen 18 und 19 mit Bezugszeichen versehen sind. Diese Lagerbuchsen 18 und 19 sind in vertikaler Richtung (y-Richtung) auf gleichem Höhenniveau angebracht.

Die Lagerbuchsen 18 und 19 sind zur Aufnahme des nicht gezeigten Traggestells ausgebildet. Auf dem Traggestell kann ein nicht gezeigter Gargutträger und/oder ein Schienenauszugssystem angeordnet sein. Ist ein Schienenauszugssystem vorhanden, kann auf diesem der Gargutträger positioniert werden und aus dem Garraum 7 damit herausgezogen und eingeschoben werden.

Die Lagerbuchsen 18 und 19 sind durch nicht gezeigte Sicherungsfedern, die beispielsweise aus Edelstahl sein können, in den Öffnungen 14 bzw. 15 gehalten.

In den nachfolgenden Fig. 2 bis Fig. 4 werden die Lagerbuchsen 18 und 19 näher erläutert.

In Fig. 2 ist in einer perspektivischen Frontansicht die hintere Lagerbuchse 19 gezeigt. Die Lagerbuchse 19 ist einstückig ausgebildet und aus einem keramischen Material gefertigt. Im Ausführungsbeispiel ist vorgesehen, dass das Keramikmaterial Steatit C221 ist. Die Lagerbuchse 19 weist eine durchgängige Öffnung 20 auf, durch welche sich eine Komponente des Traggestells hindurcherstreckt und das Traggestell dadurch stabil gehalten ist. Die hintere Lagerbuchse 19 weist darüber hinaus einen Anlagenflansch 21 auf, der als Anschlag zur Vorderseite der Seitenwand 9 dient.

In der Darstellung gemäß Fig. 3 ist die Lagerbuchse 19 perspektivisch von hinten gezeigt, wobei zu erkennen ist, dass unmittelbar an der Rückseite des Anlageflansches 21 ein Verbindungsbereich 22 ausgebildet ist, der in den Ausmaßen kleiner ist als der Anlageflansch 21, so dass der Verbindungsbereich 22 frontseitig durch den Anlageflansch 21 verdeckt ist. Mit diesem Verbindungsbereich 22 ist die Lagerbuchse 19 in der Öffnung 15 fixiert eingebracht. Durch Vorsprünge 23 und 24 an der Innenwand, welche die Öffnung 20 begrenzt, kann die haltende und fixierende Positionierung des Traggestells in der Lagerbuchse 19 verstärkt werden.

In Fig. 4 ist eine perspektivische Ansicht von vorne der vorderen Lagerbuchse 18 gezeigt. Auch diese weist einen Anlageflansch 21' auf, an dessen Rückseite ein Verbindungsbereich 22' ausgebildet ist. Durchgängig durch die Lagerbuchse 18 ist wiederum eine durchgängig Öffnung 20' ausgebildet, welche zur Aufnahme eines weiteren Teilbereichs des Traggestells vorgesehen ist. Auch hier sind entsprechende Vorsprünge 23' und 24' ausgebildet, durch welche die fixierende Halterung des Traggestellbauteils ermöglicht ist. Auch die vordere Lagerbuchse 19 ist einstückig aus dem Keramikmaterial Steatit C221 ausgebildet.

In Fig. 3 und 5 sind an den Seiten der Verbindungsbereiche 22 und 22' Schlitze bzw. Nute 25 und 25' ausgebildet, in die Haltefedern eingreifen, mit denen die Lagerbuchse 18 bzw. 19 in der Öffnung 14 bzw. 15 gehalten ist.

### Bezugszeichenliste

- 1: Backofen
- 2: Kochfeld
- 3, 4, 5, 6: Kochzonen
- 7: Garraum
- 8: Muffel
- 9, 10: Seitenwände
- 11: Bodenwand
- 12: Deckenwand
- 13: Rückwand
- 14, 15, 16, 17: Aussparungen
- 18, 19: Lagerbuchsen
- 20, 20': Öffnung
- 21, 21': Anlagenflansch
- 22, 22': Verbindungsbereich
- 23, 23', 24, 24': Vorsprünge
- 25, 25': Nute

## Patentansprüche

1. Hausgerät zum Zubereiten von Lebensmitteln, mit einer Muffel (8), welche eine Seitenwand (9, 10) aufweist, in welcher eine Aussparung (14 bis 17) ausgebildet ist, in welcher eine Lagerbuchse (18, 19) angeordnet ist, wobei in die Lagerbuchse (18, 19) ein Traggestell für einen Gargutträger und/oder ein Auszugssystem einsetzbar ist, **dadurch gekennzeichnet, dass** die Lagerbuchse (18, 19) aus einem keramischen Material gebildet ist.

2. Hausgerät nach Anspruch 1, **dadurch gekennzeichnet, dass** das Keramikmaterial Magnesiumsilikat-Keramik ist.

3. Hausgerät nach Anspruch 2, **dadurch gekennzeichnet, dass** das Keramikmaterial Steatit C221 ist.

4. Hausgerät nach Anspruch 1, **dadurch gekennzeichnet, dass** das Keramikmaterial Cordierit-Keramik ist.

5. Hausgerät nach Anspruch 1, **dadurch gekennzeichnet, dass** das Keramikmaterial Forsterit-Keramik ist.

6. Hausgerät nach einem der vorhergehenden Ansprüche, **dadurch gekennzeichnet, dass** sie einstückig ausgebildet ist.

7. Hausgerät nach einem der vorhergehenden Ansprüche, **dadurch gekennzeichnet, dass** die Lagerbuchse (18, 19) eine durchgängige Öffnung (20, 20') aufweist, welche zur Aufnahme und Durchführung eines Teilbereichs des Hausgerätebauteils ausgebildet ist.

8. Hausgerät nach einem der vorhergehenden Ansprüche, **dadurch gekennzeichnet, dass** die Lagerbuchse (18, 19) einen hinteren Verbindungsbereich (22, 22') zum Einführen in eine Aussparung (14 bis 17) in der Hausgerätekomponente (8) aufweist, an den frontseitig ein Anlageflansch (21, 21') als Anschlag an die Oberseite der Hausgerätekomponente (8) ausgebildet ist.

## Claims

1. Domestic appliance for preparing food, having a muffle (8) which has a side wall (9, 10) in which a recess (14 to 17) is formed in which a bushing (18, 19) is arranged, wherein a carrier frame for a food carrier and/or a pull-out system can be inserted into the bushing (18, 19), **characterised in that** the bushing (18, 19) is formed from a ceramic material.

2. Domestic appliance according to claim 1, **characterised in that** the ceramic material is a magnesium silicate ceramic.

3. Domestic appliance according to claim 2, **characterised in that** the ceramic material is steatite C221.

4. Domestic appliance according to claim 1, **characterised in that** the ceramic material is cordierite ceramic.

5. Domestic appliance according to claim 1, **characterised in that** the ceramic material is forsterite ceramic.

6. Domestic appliance according to one of the preceding claims, **characterised in that** it is formed in one piece.

7. Domestic appliance according to one of the preceding claims, **characterised in that** the bushing (18, 19) has a continuous opening (20, 20') which is designed to accommodate and feed through a partial region of the domestic appliance component.

8. Domestic appliance according to one of the preceding claims, **characterised in that** the bushing (18, 19) has a rear connection region (22, 22') for introduction into a recess (14 to 17) in the domestic appliance component (8), onto the front of which a stop flange (21, 21') is formed as a stop to the top of the domestic appliance component (8).

## Revendications

1. Appareil ménager destiné à la préparation d'aliments, comprenant un moufle (8) qui présente une paroi latérale (9, 10) dans laquelle est réalisé un évidement (14 à 17) dans lequel est disposé un coussinet (18, 19), un bâti de support pour un support de produits à cuire et/ou un système d'extraction étant insérable dans le coussinet (18, 19), **caractérisé en ce que** le coussinet (18, 19) est formé dans une matière céramique.

2. Appareil ménager selon la revendication 1, **caractérisé en ce que** la matière céramique est de la céramique au silicate de magnésium.

3. Appareil ménager selon la revendication 2, **caractérisé en ce que** la matière céramique est de la stéatite C221.

4. Appareil ménager selon la revendication 1, **caractérisé en ce que** la matière céramique est de la céramique à la cordiérite.

5. Appareil ménager selon la revendication 1, **caractérisé en ce que** la matière céramique est de la céramique à la forstérite.

6. Appareil ménager selon l'une quelconque des revendications précédentes, **caractérisé en ce qu'**il est réalisé d'une seule pièce.

7. Appareil ménager selon l'une quelconque des revendications précédentes, **caractérisé en ce que** le coussinet (18, 19) présente une ouverture (20, 20') continue, laquelle est réalisée pour le logement et le passage d'une zone partielle du composant d'appareil ménager.

8. Appareil ménager selon l'une quelconque des revendications précédentes, **caractérisé en ce que** le coussinet (18, 19) présente dans le composant d'appareil ménager (8) une partie de liaison arrière (22, 22') pour l'introduction dans un évidement (14 à 17), sur laquelle une bride d'appui (21, 21') est réalisée comme butée sur le côté supérieur du composant d'appareil ménager (8).
